# EUROPÄISCHE PATENTSCHRIFT

(11) **EP 2 150 652 B1**
(45) Veröffentlichungstag und Bekanntmachung des Hinweises auf die Patenterteilung: **10.06.2015**
(21) Anmeldenummer: 08748898.7
(22) Anmeldetag: 12.04.2008
(51) Int. Cl.: E01B 1/00

(54) **VERFAHREN UND VORRICHTUNG ZUM AUSSCHÄUMEN VON SCHOTTERBETTEN**
METHOD AND DEVICE FOR FOAMING BALLAST BEDS
PROCÉDÉ ET DISPOSITIF POUR REMPLIR DE MOUSSE DES LITS DE BALLAST

(30) Priorität: 24.04.2007 DE 102007019669
(43) Veröffentlichungstag der Anmeldung: 10.02.2010
(73) Patentinhaber: Hennecke GmbH, 51373 Leverkusen (DE)
(72) Erfinder: PAWLIK, Wolfgang, 50735 Köln (DE); WIRTH, Jürgen, 51147 Köln (DE); PETERSOHN, Andreas, 53773 Hennef (DE)
(74) Vertreter: Gosdin, Michael
(86) Internationale Anmeldenummer: PCT/EP2008/002910
(87) Internationale Veröffentlichungsnummer: WO 2008/128665

(56) Entgegenhaltungen:
- EP-A- 0 424 552
- EP-A- 1 619 305
- WO-A-2007/090901
- DE-A1- 10 241 293

## Beschreibung

Die Erfindung betrifft ein Verfahren zum partiellen oder vollständigen Ausschäumen der Hohlräume in dem Schottergerüst eines Schotterbetts, unter dem ein Planum angeordnet ist, mit einem Reaktivkunststoff, bei dem die Reaktivkomponenten zu mindestens einem Hochdruckmischkopf dosierend gefördert und dort vermischt werden und das aus dem Hochdruckmischkopf ausgetragene flüssige Reaktivgemisch frei fließend auf die Oberfläche des Schottergerüstes aufgetragen wird. Des weiteren betrifft die Erfindung eine Vorrichtung zum Ausschäumen der Hohlräume in dem Schottergerüst eines Schotterbetts, unter dem ein Planum angeordnet ist, mit einem Reaktivkunststoff.

Der traditionelle Schienenweg besteht im wesentlichen aus dem auf einem so genannten Planum aufgebrachten Schotterbett, in welchem die Schwellen, die aus Holz, Beton oder Stahl bestehen können, eingebettet sind und auf denen die Schienen befestigt sind.

Ein großes Problem dieser an sich bewährten Technologie jedoch ist der Verschleiß des Schotterbetts durch den Fahrbetrieb. Dabei ist unter Verschleiß das allmähliche Zermahlen der Schottersteine durch die enormen dynamischen horizontalen und vertikalen Gleiskräfte zu verstehen. Dieses Zermahlen entsteht im wesentlichen dadurch, dass die Schottersteine sich drehen und gegeneinander verschieben können, wobei durch die dabei entstehenden extremen Pressungen Partikel aus den Schottersteinen ausbrechen.

Dieser Verschleiß des Schotterbetts führt letztendlich zu Gleisverwerfungen und zu Unebenheiten im Schienenweg, die durch aufwendige und kostspielige Reparaturmaßnahmen beseitigt werden müssen. Die Reparaturen erfolgen dabei durch Nachstopfen von Schottersteinen unter das Gleisrost und erneutes Verdichten der nachgestopften Schottersteine.

Mit diesem gesamten Themenkomplex haben sich diverse Erfinder beschäftigt.

So hat sich die DD 86201 die Aufgabe gestellt, eine wesentliche Erhöhung der Seitenverschiebewiderstände zu bewirken und schlägt vor, die Schwellenfächer zu verfestigen, indem härtende Plasteharze im Sprüh- oder Gießverfahren dosiert auf die Strecke aufgebracht werden, wobei der Kunststoff verdüst oder als Film vergossen wird. Das heißt, dieses Patent beschreibt Maßnahmen zur Verbesserung der Schotterbettstabilität gegenüber horizontalen Gleiskräften, indem nämlich die Schottersteine im oberen Bereich des Schottergerüstes miteinander verklebt werden.

Maßnahmen zur Verbesserung der Stabilität gegenüber vertikalen Gleiskräften werden in diesem Patent jedoch nicht beschrieben.

Maßnahmen zur Verbesserung der Schotterbettstabilität gegen horizontale und vertikale Gleiskräfte werden dagegen in der DE-OS 20 63 727 vorgeschlagen. Auch in dieser Offenlegungsschrift sollen die einzelnen Steine des Schottergerüstes durch ein Bindemittel verklebt werden, um so ein Verdrehen und Verschieben der Schottersteine zu unterbinden.

Dabei werden jedoch zwei Methoden unterschieden:

Die Stabilität gegen horizontale Gleiskräfte soll dadurch verbessert werden, dass das seitlich außerhalb der beiden Schienen liegende Schottergerüst "allenfalls" bis etwa Schwellenunterkante, an den Berührungsstellen verklebt wird.

Die Stabilität gegen vertikale Gleiskräfte soll dadurch verbessert werden, dass die Hohlräume des Schottergerüstes im Bereich unter der Schwellenauflagerung teilweise oder ganz bis auf den Untergrund gefüllt und dadurch die Steine flächig verklebt werden.

Das Verkleben an den Berührungsstellen der Schottersteine im Oberbereich des Schottergerüstes soll dabei durch "Verregnen oder Verrieseln" erfolgen.

Das flächige Verkleben der Schottersteine bis zum Untergrund soll durch "Injizieren" des Bindemittels erfolgen.

Möglicherweise haben sich die Erfinder der Anmeldungen DE-OS 24 48 978, US-A-3 942 448 sowie EP-A-1 619 305 von dem Hinweis in der DE-OS 20 63 727, den Reaktivkunststoff in das Schottergerüst zu injizieren, leiten lassen. Denn sowohl die DE-OS 24 48 978 als auch die US-A-3 942 448 beschreiben spezielle Ausführungsformen von Injektionslanzen.

Aber auch die EP 1 619 305 verweist auf Schaumlanzen, um den Reaktivkunststoff ins Schottergerüst zu injizieren.

Ja sogar die DE-OS 23 05 536, die sich eigentlich das Heben von Gleisen als Reparaturmaßnahme zur Aufgabe gemacht hat, beschreibt eine spezielle Füllsonde zum Injizieren von Reaktivkunststoff unter den Kreuzungspunkt zwischen Schiene und Schwelle.

Diese in der zitierten Literatur beschriebenen Füllsonden, Schaumlanzen oder sonstige Vorrichtungen zum Injizieren von flüssigem Reaktivkunststoff in das Schottergerüst von Schotterbetten haben jedoch alle das gleiche Problem:

Sie neigen zum Verstopfen durch den Reaktivkunststoff und müssen nach jeder Injektion mit Lösungsmittel, zumindest aber mit Wasser gespült und anschließend mit Luft trocken geblasen werden, eine Maßnahme, die in der heutigen Zeit ökologisch nicht mehr akzeptabel ist. Aber auch der Zeitaufwand zum Reinigen der Injektionsvorrichtungen und der dabei nicht zu vermeidende Rohstoffverlust sind auch ökonomisch völlig indiskutabel.

Es bestand somit die Aufgabe, für das an sich bekannte und durchaus sinnvolle Ausschäumen der Hohlräume in dem Schottergerüst eines Schotterbetts mit Reaktivkunststoff, wie in der DE-OS 20 63 727 beschrieben, um das Verdrehen und Verschieben der Schottersteine in dem Schottergerüst zu verhindern und um dadurch eine wesentliche Erhöhung der Lebensdauer von Schotterbetten zu bewirken, ein geeignetes Verfahren und eine geeignete Vorrichtung zu entwickeln, bei denen jedoch die Reinhaltung des Misch- und Austragssystems für das Reaktivgemisch ökologisch einwandfrei und ohne Rohstoffverluste durchführbar ist.

Die Erfindung betrifft ein Verfahren zum partiellen oder vollständigen Ausschäumen der Hohlräume in dem Schottergerüst eines Schotterbetts, unter dem ein Planum angeordnet ist, mit einem Reaktivkunststoff, bei dem
a) die Reaktivkomponenten zu mindestens einem Hochdruckmischkopf dosierend gefördert und dort vermischt werden und
b) das aus dem Hochdruckmischkopf ausgetragene flüssige Reaktivgemisch frei fließend auf die Oberfläche des Schottergerüstes aufgetragen wird,
   dadurch gekennzeichnet, dass
c) das flüssige Reaktivgemisch durch das Schotterbett hindurch bis zum Planum durchfließen gelassen wird, und
d) anschießend das Reaktivgemisch aufschäumen und dadurch aufsteigen gelassen wird, indem
e) die Startzeit für das Reaktivgemisch so eingestellt wird, dass der Schäumprozess im wesentlichen erst dann beginnt, wenn das Reaktivgemisch das Planum erreicht hat.

Bevorzugt handelt es sich bei dem Reaktivkunststoff um Polyurethan.

Ein Planum ist die Trennschicht zwischen dem Oberbau und dem Unterbau eines Gleisaufbaus. Der Oberbau besteht dabei in der Regel aus dem Gleis, den Schwellen, auf denen das Gleis befestigt ist, sowie dem Schotterbett, in dem die Schwellen liegen.

Mit Unterbau wird dabei die Gesamtheit der Konstruktionen bezeichnet, welche die Kräfte des Oberbaus aufnehmen und ins Erdreich abführen.

Um die Tragfähigkeit des Unterbaus dauerhaft zu gewährleisten, ist es häufig notwendig zwischen Unterbau und Oberbau zusätzliche Schutzschichten einzubringen.

Diese kann als Tragschicht dienen, welche die Lasten besser auf den Untergrund verteilt, als Frostschutzschicht, speziell, wenn der Untergrund aus einem frostempfindlichen Boden besteht, sowie als Filter- und Trennschicht, welche eine Vermischung des Schotters mit dem Unterbau verhindert sowie als Abdeckung mit geringer Wasserdurchlässigkeit, um wasserempfindliche Böden vor dem Oberflächenwasser zu schützen.

Weitere Ausführungen zum Planum finden sich im "Handbuch Gleis", 2. Auflage 2004, ISBN 3-87814-804-6 aus dem Tetzlaff Verlag auf den Seiten 193-196.

Unter einem Schotterbett ist ein Haufwerk von Schottersteinen zu verstehen. Bevorzugt handelt es sich bei dem Schotterbett um ein Schotterbett für Gleisanlagen, d.h. dass im oberen Bereich des Schotterbetts Schwellen angeordnet sind, auf denen wiederum Schienen befestigt sind. Um eine hohe Lagerungsdichte und Verspannung des Schotters zu erzielen, wird der Schotter in der Regel lagenweise verdichtet.

Dabei können Schotter unterschiedlicher Körnungen eingesetzt werden. Üblich ist z.B. der Einsatz von Schotter mit einer Körnung von 22,4 bis 63 mm. Dieser kann ggf. auch gemischt werden mit Schotter der Körnung von 16 bis 22 mm.

Näheres über die eingesetzten Schotterkörnungen in Gleisbetten findet sich im "Handbuch Gleis", 2. Auflage 2004, ISBN 3-87814-804-6 aus dem Tetzlaff Verlag auf den Seiten 173-175.

Unter einem Schottergerüst ist der Schotteranteil des Schotterbettes in Abgrenzung zu den Hohlräumen zu verstehen.

Die Figuren 1 bis 6 zeigen beispielhaft die Lösung für die beschriebene Aufgabenstellung. Sie veranschaulichen ein Verfahren zum partiellen Ausschäumen der Hohlräume in dem Schottergerüst von Schotterbetten mit einem Reaktivkunststoff, z.B. mit Polyurethan, wobei im oberen Bereich des Schotterbetts Schwellen angeordnet sind, auf denen wiederum Schienen befestigt sind.

Dabei werden die Reaktivkomponenten zu mindestens einem Hochdruckmischkopf dosiert gefördert und dort vermischt und anschließend das flüssige Reaktivgemisch durch den Hochdruckmischkopf selbst oberhalb des Schotterbetts auf das Schottergerüst aufgetragen und durch das Schotterbett hindurch bis zum Planum unter dem Schotterbett durchfließen gelassen. Danach wird das Reaktivgemisch aufschäumen und dadurch aufsteigen gelassen. Um diesen Vorgang zu bewirken, wird die so genannte Startzeit für das Reaktivgemisch so eingestellt, dass der Schäumprozess im wesentlichen erst dann beginnt, wenn das Reaktivgemisch das Planum erreicht hat.

Mit dem erfindungsgemäßen Verfahren werden die in der Aufgabenstellung beschriebenen Kriterien zum partiellen Ausschäumen der Hohlräume in dem Schottergerüst von Schotterbetten mit einem Reaktivkunststoff, z.B. Polyurethan, um das Verdrehen und Verschieben der Schottersteine im Schottergerüst zu verhindern, voll und ganz erfüllt. Wesentlich dabei ist, dass ein Hochdruckmischkopf für die Vermischung der Reaktivkomponenten verwendet wird.

In einem Hochdruckmischkopf werden die Komponenten über Düsen, welche die Druckenergie in Strömungsenergie umwandeln, in eine kleine Mischkammer verdüst, in der sie sich aufgrund ihrer hohen kinetischen Energie miteinander vermischen. Der Druck der Komponenten beim Eintritt in die Düsen liegt dabei bei einem absoluten Druck von über 25 bar, bevorzugt in einem Bereich zwischen 30 bis 300 bar. In der Regel wird die Mischkammer nach Schussende mechanisch mittels eines Stößels gereinigt. Es gibt aber auch Mischköpfe, die mit Luft ausgeblasen werden. Der wesentliche Vorteil des Hochdruckmischkopfes ist darin zu sehen, dass diese Mischköpfe wesentlich besser und ohne Einsatz von Lösungsmitteln nach jedem Schuss gereinigt werden können.

Als Hochdruckmischköpfe kommen Ein-, Zwei- oder auch Dreischiebermischköpfe in Frage, die alle selbstreinigend sind. Das heißt, bei diesen Mischkopfbauarten wird das komplette Misch- und Auslaufsystem durch Schieber mechanisch von Reaktivgemisch gereinigt, so dass anschließend keinerlei aufwendige Spül- und Reinigungsvorgänge mehr erforderlich sind.

Die Entscheidung, ob ein Ein-, Zwei- oder Dreischiebermischkopf zum Einsatz kommt, hängt vom Schwierigkeitsgrad der Mischaufgabe für das Reaktivgemisch ab.

Bei einem leicht zu vermischenden Rohstoffsystem reicht durchaus ein Einschiebermischkopf, zum Beispiel der in der PUR- (Polyurethan)-Branche allseits bekannte so genannte "Nutenmischkopf".

Für schwierigere Mischaufgaben ist ein Zweischieber-Mischkopf, z.B. der MT-Mischkopf der Fa. Hennecke, erforderlich.

Für sehr schwierig zu vermischende Rohstoffsysteme sollte es ein Dreischieber-Mischkopf sein, z.B. der MX-Mischkopf der Fa. Hennecke. Bei diesem hochwertigen Mischsystem gibt es einen Steuerschieber für den Mischkammerbereich, einen Drosselschieber für die Drosselzone und einen separaten Schieber für den Auslaufbereich.

Mit einem solchen Mischkopf sind nicht nur exzellente Mischungen möglich, auch der Gemischaustrag ist durch den separaten Auslaufkanal völlig laminar und spritzfrei.

Daher wird bevorzugt ein Hochdruckmischkopf eingesetzt, der einen separaten Auslaufkanal aufweist, und durch den das Reaktivgemisch laminar und spritzfrei ausgetragen werden kann.

Weiterhin wesentlich für dieses neue Verfahren ist die Prozess optimiert eingestellte Startzeit für das Reaktivgemisch. Denn nur so ist es möglich, das Reaktivgemisch oberhalb des Schotterbetts auf das Schottergerüst aufzutragen, durch das Schotterbett zum Planum unter dem Schotterbett hindurchfließen zu lassen und anschließend aufschäumen und dadurch aufsteigen zu lassen.

Die Startzeit wird bevorzugt über die Menge des Aktivators in der Rezeptur eingestellt. Ein hoher Anteil in der Rezeptur bewirkt eine kurze Startzeit, während ein niedriger Anteil eine lange Startzeit bewirkt. Besonders flexibel ist das Verfahren, wenn der Aktivator einzeln dosiert wird, da dadurch direkt und flexibel auf die sonstigen Gegebenheiten (Schotterbetthöhe, Körnung, Temperatur) reagiert werden kann.

Dabei können als Aktivator prinzipiell die in der PU-Chemie üblichen, allgemein bekannten aminhaltigen oder metallorganischen Katalysatoren eingesetzt werden. Bevorzugt sollten jedoch emissionsarme bzw. emissionsfreie Katalysatoren eingesetzt werden, welche nicht durch Niederschlagswasser eloiert werden. Besonders bevorzugt werden solche Katalysatoren eingesetzt, die mit dem Niederschlagswasser zu ökologisch unbedenklichen Produkten reagieren.

Durch diese Maßnahmen gelingt es, das PUR-Reaktivgemisch so durch das Schotterbett fließen und darin aufschäumen zu lassen, dass der Lastabtragungskegel unterhalb der Schwellen komplett ausgeschäumt wird, ohne dass nennenswerte Schaumanteile in die angrenzenden Bereiche fließen, was wiederum ein ganz wesentliches Kriterium für die Wirtschaftlichkeit des Verfahrens ist.

Mit diesem neuen, überraschend einfachen Verfahren ist somit ein ökologisch völlig unbedenklicher Prozess möglich, der aber auch ökonomisch große Vorteile bietet, da hierbei durch den Misch- und Austragsvorgang keinerlei Rohstoffverluste vorkommen.

Überraschend einfach ist das Verfahren insofern, als dass es ohne in das Haufwerk eintauchende Lanzen gelingt, definierte Bereiche in dem nur nach unten begrenzten Haufwerk durch freies Fließen auszuschäumen.

Die Startzeit für das Reaktivgemisch sollte 3 bis 30 sec, bevorzugt 4 bis 20 sec, besonders bevorzugt 5 bis 15 sec betragen. Dabei ist die einzustellende Startzeit abhängig von der Gemischviskosität des Rohrstoffsystems, der Körnung und der Packungsdichte des Schotterbetts, vor allem aber von der Schotterbetthöhe *H*, die 20 bis 40 cm, in Kurven aber auch 70 bis 80 cm betragen kann. Außerdem hat auch die Schottertemperatur Einfluss auf das Fließverhalten und damit auf die einzustellende Startzeit. Die geeignete Startzeit lässt sich leicht empirisch ermitteln, indem der sich ergebende Schäumkegel in Abhängigkeit von der gewählten Startzeit betrachtet wird.

Um diesem Zusammenhang Rechnung zu tragen, ist es, wie bereits erwähnt vorteilhaft, den die Startzeit bestimmenden Katalysator bzw. Aktivator separat zu dosieren und dem System beizumischen. Dabei sind verschiedene Varianten möglich, die direkte Einmischung in die Mischkammer oder die Einmischung in die Zuleitung einer der Reaktivhauptkomponenten, Polyol oder Isocyanat.

Eine weitere Variante besteht darin, eine der Hauptkomponenten mit einer Grundaktivierung bzw. Grundkatalyse zu versehen und nur bei Bedarf weiteren Katalysator bzw. Aktivator zuzumischen.

Etwas weniger flexibel, aber dafür sehr kostengünstig ist die Variante, bei der der Aktivator in der gewünschten Menge in den Nachfüllmengenstrom einer der Hauptkomponenten, bevorzugt der Polyolkomponente, dosiert und eingemischt wird.

Grundsätzlich ist aber natürlich auch der Einsatz fertiger Formulierungen denkbar, bei denen der Katalysator bzw. Aktivator bereits einer der Hauptkomponenten, bevorzugt der Polyolkomponente, beigemischt ist, vorausgesetzt, die Formulierungen sind lagerstabil.

In einer weiteren Verfahrensoptimierung ist es auch möglich, die Größe der Kontaktfläche *F* zwischen dem Planum und dem Reaktivkunststoff sowie die Steighöhe Z_{S} des innerhalb des Schotterbetts aufschäumen den Reaktivkunststoffs zu variieren, und zwar im wesentlichen durch die Masse *M* an aufgetragenem Reaktivgemisch, Konstanz der chemischen bzw. physikalischen Parameter, wie z.B. Gemischviskosität, Treibmittel und damit Schaumstoffdichte vorausgesetzt. Die aufgetragene Masse *M* wiederum ergibt sich aus dem Produkt von Massestrom *ṁ* pro Zeiteinheit und der Dosierzeit t_{D}.

Für einen optimalen Prozessablauf ist es auch sehr wichtig, dass der Gemischaustrag am Austritt aus dem Hochdruckmischkopf möglichst laminar ist, um so ein im Wesentlichen in vertikaler Richtung ausgerichtetes, ungestörtes Durchfließen des Reaktivgemischs durch das Schotterbett zu gewährleisten; denn bei einem turbulenten, spritzenden Gemischaustrag würde sich das Reaktivgemisch im Schottergerüst geradezu "verlaufen". Dabei spielt die Mischkopfbauart, wie schon erwähnt, eine wichtige Rolle, aber auch die Geschwindigkeit, mit der das Reaktivgemisch aus dem Mischkopf austritt. Die für einen laminaren Gemischaustrag zulässigen Geschwindigkeiten sind ganz entscheidend von der Gemischviskosität abhängig. So sind bei Gemischviskositäten über 1000 mPas durchaus Austrittsgeschwindigkeiten bis 10 m/s möglich. Bei Gemischviskositäten unter 500 mPas sind jedoch nur ca. 1 bis 3 m/s zulässig.

Bevorzugt wird die Austrittsgeschwindigkeit aus dem Auslauf aus dem Hochdruckmischkopf so eingestellt, dass sich eine laminare Strömung des Reaktivgemisches am Austritt aus dem Mischkopfauslauf einstellt.

Eine zusätzliche Einflussgröße für laminaren Gemischaustrag ist auch die Distanz *d* zwischen Mischkopfauslauf und Schottergerüst. Bei optimalen Bedingungen, wie z.B. Einsatz eines Dreischiebermischkopfes sowie Gemischaustrittsgeschwindigkeiten von ca. 2 bis 5 m/s und Gemischviskositäten in der Größenordnung von 500 bis 1000 mPas, sind Distanzen bis zu 50 cm durchaus möglich.

Bevorzugt sollte die Distanz jedoch lediglich 0,5 bis 10 cm betragen.

In der weiteren Ausgestaltung dieses neuen Verfahrens werden die Schottersteine im Schotterbett temperiert. Das heißt, im Winter bei Minustemperaturen werden die Schottersteine erwärmt und im Hochsommer bei extremer Hitze gekühlt.

Das ist vorteilhaft, denn auf diese Weise ist es möglich, nahezu konstante Prozessbedingungen, wie z.B. konstante Viskosität des Reaktivgemischs sowie Konstanz in der Reaktionskinetik zu erhalten. Die optimalen Betriebstemperaturen der Schottersteine liegen bei ca. 20 bis 50 °C, bevorzugt bei 25 bis 40 °C, besonders bevorzugt bei ca. 30 bis 35 °C.

Eine besonders wichtige Anwendung dieses neuen Verfahrens ist das Unterschäumen von im oberen Bereich des Schotterbetts eingebetteten Schwellen, auf denen wiederum Schienen befestigt sind (siehe auch Figuren 3, 4, 5 und 6).

Auf diese Weise ist es möglich, die Schottersteine im so genannten Lastabtragungskegel unterhalb der Schwellen, über den die durch den Fahrbetrieb auftretenden Gleiskräfte in das Planum eingeleitet werden, in ihrer Lage zu fixieren, so dass sie sich nicht mehr verdrehen und verschieben können, wodurch eine erhebliche Erhöhung der Lebensdauer von Schotterbetten erreicht wird.

Das Unterschäumen der Schwellen geschieht nun dadurch, dass das Reaktivgemisch beidseitig, unmittelbar neben den Schwellen und zwar bevorzugt zeitgleich auf das Schottergerüst aufgetragen wird.

Vorteilhaft ist dabei, wenn zumindest zwei Injektionspunkte in der Nähe jedes Auflagers des Gleises auf der Schwelle angeordnet sind, da ausgehend von diesen Punkten die Last über die Schwelle und das Schotterbett ins Erdreich abgeführt wird. In einer bevorzugten Ausführungsform des erfindungsgemäßen Verfahrens sollten je Auflager des Gleisstranges auf der Schwelle jeweils 2 bis 8 Injektionspunkte nicht weiter als 40 cm von diesem Auflager des Gleisstranges auf der Schwelle entfernt sein. Bevorzugt befinden sich diese Injektionspunkte jeweils zur Hälfte auf beiden Seiten der Schwelle.

In einem hinsichtlich des Rohstoffeinsatzes optimierten Prozess ist es sogar denkbar, dass das Reaktionsgemisch ausschließlich in diesem Bereich injiziert wird. Besser ist es allerdings, wenn zusätzliche Injektionspunkte über die gesamte Schwellenbreite angeordnet sind, um so insgesamt die Querverschiebewiderstände und das Setzen des Gleises aufgrund der Belastung zu minimieren. Dabei sind jedoch mehr als 24 Injektionspunkte je Schwelle nicht mehr sinnvoll, da in diesem Fall die einzutragende Menge je Injektionspunkt so gering wird, dass sich keine geeigneten Schaumschlote mehr ausbilden. Folglich sollte das Reaktivgemisch je Schwelle an 4 bis maximal 24 Punkten und bevorzugt an 8 bis maximal 20 Punkten injiziert werden.

Wenn nur ein Dosieraggregat und nur ein Mischkopf zur Verfügung stehen, besteht die Möglichkeit, diesem einen Mischkopf ein so genanntes "Geweih" (siehe Figuren 3 und 4) nachzuordnen. Dabei handelt es sich um eine einfache Stromteilung auf mehrere Auslaufrohre. Dabei sollte die Strömungsgeschwindigkeit jedoch mindestens 0,5 m/s betragen, damit sich das Geweih nicht zu schnell zusetzt. Dieses "Geweih" ist jedoch nicht selbstreinigend und muss deshalb von Zeit zu Zeit ausgetauscht werden.

Die Standzeit für ein solches Geweih ist abhängig von der Reaktivität des Reaktivgemischs. Diese Methode ist somit nur für niedrig reaktive Rohstoffsysteme praktikabel.

Dabei kann ein solches "Geweih" ein preiswerter Wegwerfartikel aus Kunststoff sein. Bei einem "Geweih" aus Metall besteht die Möglichkeit, dieses nach jedem Gebrauch auszubrennen, so dass es dann erneut verwendet werden kann.

Die von den Investitionskosten sicherlich teurere Lösung besteht darin, zwei Dosieraggregate und zwei Mischköpfe zu verwenden, die das Reaktivgemisch zeitgleich zu beiden Seiten der Schwelle austragen (siehe Figuren 5 und 6). Ansonsten hat diese Methode jedoch den Vorteil der uneingeschränkten Anwendbarkeit. Das heißt, diese Variante ist auch für höchst reaktive Rohstoffsysteme einsetzbar.

In der weiteren Ausgestaltung dieses Verfahrens erfolgt der Gemischeintrag entlang der Schwelle, d.h. im Wesentlichen parallel zur Längsachse der Schwelle (d.h. in Richtung der Y-Achse in Fig. 8), und bevorzugt im wesentlichen in einem Durchgang, der nur während des Überquerens der Schienen jeweils kurzzeitig unterbrochen wird. Das heißt, unterbrochen wird in diesen Phasen nur der Gemischaustrag, aber nicht der Weitertransport der Mischköpfe.

Wenn nur ein Dosieraggregat und nur ein Mischkopf zur Verfügung stehen, ist es auch möglich, den Gemischeintrag entlang der Schwelle, d.h. im Wesentlichen parallel zur Längsachse der Schwelle (d.h. in Richtung der Y-Achse in Fig. 8) durchzuführen. Dabei wird das Reaktionsgemisch bevorzugt in gleichmäßigen Abständen an mindestens 6 Punkten je Schwellenseite injiziert. Bevorzugt wird das Reaktionsgemisch dabei an jeder der mindestes 6 Positionen entlang der Y-Achse in Fig. 8 jeweils zunächst an einer Y-Position auf beiden Seiten der Schwelle eingetragen, bevor die nächste Position (auf der Y-Achse) entlang der Schwelle angefahren wird.

Diese Vorgehensweise ist insbesondere dann möglich, wenn der Zeitablauf für beide zur Längsachse der Schwelle jeweils spiegelbildlichen Gemischeinträge und zwar jeweils bis auf das Planum innerhalb der Startzeit des Reaktivgemischs liegt.

Diese Verfahrensvariante ist von den Investitionskosten bezüglich des Anlagenaufwands zwar preisgünstiger als der Anlagenaufwand bei zwei Mischköpfen, bezüglich der Produktionskosten, d.h. im wesentlichen bezüglich der Produktionszeiten jedoch deutlich ungünstiger.

In der weiteren Ausgestaltung des Verfahrens ist der Gemischeintrag entlang der Schwelle (kg Reaktivgemisch / cm Wegstrecke) eine Funktion der Wegstrecke (d.h. von Y in Fig. 8), so dass auch die Steighöhe Z_{S} des im Schottergerüst aufsteigenden Schaums eine Funktion der Wegstrecke (d.h. von Y in Fig. 8) ist (siehe hierzu auch Figuren 7 und 8).

Um dieses zu bewirken, gibt es prinzipiell zwei Möglichkeiten. Zum einen ist es denkbar, insbesondere bei der Variante mit zeitgleichem Gemischeintrag beiderseits der Schwelle, bei konstantem Mischkopfvorschub, den Gemischaustrag pro Zeiteinheit zu verändern. Einfacher ist es jedoch, bei konstantem Gemischaustrag die Mischkopfvorschubgeschwindigkeit zu verändern.

Bei der Variante mit alternierendem Gemischeintrag entlang der Schwelle, ist jedoch die Anpassung der Dosierzeit von Schritt zu Schritt die sinnvollere Methode.

Diese Verfahrensvariante (Steighöhe Z_{S} = f(Y), d.h. Funktion der Wegstrecke parallel zur Längsachse der Schwelle) ermöglicht es, wie in den Figuren 7 und 8 dargestellt, dass Z_{S} von einer zur anderen Seite des Schotterbetts stetig ansteigt, wobei die Steigung ca. 2° bis 10°, bevorzugt 3° bis 8°, besonders bevorzugt 4° bis 6° beträgt. Das bewirkt, dass auch Z_{R} dementsprechend von der einen zur anderen Seite des Schotterbetts ansteigt (siehe wiederum Figuren 7 und 8). Z_{R} = f(Y) ist nämlich die Schnittlinie, die sich zwischen zwei Schaumbergen bei benachbarten Schwellen bildet. Durch die Neigung dieser sich zwischen den Schaumbergen bildenden Rinnen ist es somit möglich, die sich über den Schaumbergen befindenden freien Schotterzonen zu entwässern, so dass keinerlei schädliche Staunässe im gesamten Schotterbett entstehen kann.

Eine Variante zur Schotterbett-Entwässerung besteht darin, die Mittellinie des Schotterbetts in Fahrtrichtung gesehen, quasi als Wasserscheide auszubilden, d.h. dass die maximale Steighöhe Z_{Smax} sich in der Schwellenmitte befindet und sich die Abflussrinnen von der Schotterbettmitte zu den Schotterbettseiten erstrecken.

Das ermöglicht ein doppelt starkes Gefälle. Ein solch erhöhtes Gefälle bewirkt nicht nur eine verbesserte Entwässerung, es liefert auch eine größere Toleranzbreite bezüglich örtlicher Neigungswinkelschwankungen, die sich durch Steighöhentoleranzen der Kunststoffschlote durchaus ergeben können.

In einer vorteilhaften Ausgestaltung des Verfahrens endet das Schotterbett zum Zeitpunkt des Schaumeintrags am unteren Ende der Schwellen und kann ggf. anschließend weiter aufgefüllt werden. In diesem Fall kann das Reaktionsgemisch unmittelbar neben der Schwelle eingetragen werden. Dadurch lässt sich noch gezielter nur der Lastabtragungskegel ausschäumen, wodurch sich der Rohstoffverbrauch etwas reduzieren lässt, was sich natürlich positiv auf die Wirtschaftlichkeit des Verfahrens auswirkt.

Die Erfindung betrifft auch eine Vorrichtung zum Ausschäumen der Hohlräume in dem Schottergerüst eines Schotterbetts, unter dem ein Planum angeordnet ist, mit einem Reaktivkunststoff, umfassend
a) ein Schienenfahrzeug, und
b) mindestens ein auf dem Schienenfahrzeug angeordnetes Dosieraggregat zur Dosierung einer polyolhaltigen Reaktivkomponente, das über Leitungen mit den zugehörigen Behältern für die Polyolkomponente hydraulisch verbunden ist, und
c) mindestens ein auf dem Schienenfahrzeug angeordnetes Dosieraggregat zur Dosierung einer Isocyanatkomponente, das über Leitungen mit den zugehörigen Behältern für die Isocyanatkomponente verbunden ist, und
d) mindestens einen Hochdruckmischkopf, der über Leitungen mit den Dosieraggregaten für die polyolhaltige Reaktivkomponente und für die Isocyanatkomponente hydraulisch verbunden ist sowie
e) mindestens ein Dosieraggregat für einen Aktivator bzw. Katalysator, welches über Leitungen mit dem Dosieraggregat bzw. dem zugehörigen Behälter für eine der Reaktivkomponenten oder direkt mit dem Hochdruckmischkopf hydraulisch verbunden ist.

Als Mischkopf hat ein sich selbstreinigender Hochdruckmischkopf, ob als Ein-, Zwei- oder Dreischiebermischkopf auf jeden Fall die Präferenz. Es gibt zwar auch Luft gereinigte Hochdruckmischköpfe, deren Verwendung die Vorzüge des beschriebenen Verfahrens doch erheblich reduzieren würde, insbesondere in ökologischer Hinsicht.

Zur Versorgung des Hochdruckmischkopfs mit den Reaktivkomponenten müssen die Dosieraggregate für die beiden Reaktionskomponenten Polyol und Isocyanat geeignet sein, absolute Drücke von mindestens 25 bar, bevorzugt von 30 bis 300 bar aufzubringen.

Das Dosieraggregat für den Aktivator ist wichtig, um flexibel auf die sonstigen Gegebenheiten (Schotterbetthöhe, Körnung, Temperatur) reagieren zu können. Die flexibelste Lösung besteht darin, den Aktivator einzeln in den Mischkopf zu dosieren. Eine Alternative stellt das Impfen des Polyolstroms mit dem Aktivator dar, welcher dann über die Polyoldüse in die Mischkammer injiziert wird. Hierbei darf der Aktivator aber nur während der Schusszeit injiziert werden, da er sich sonst undefiniert im Polyolbehälter anreichert. Denkbar ist auch das Impfen des Isocyanatstroms mit dem Aktivator.

Eine günstigere und in aller Regel ebenso praktikable Lösung ist das Dosieren des Aktivators in einen dosierten Nachfüllstrom einer der Reaktionskomponenten. Auf diese Weise steht ein Batchansatz mit der geeigneten Aktivierung zur Verfügung. Diese Variante ist natürlich etwas weniger flexibel, da die Aktivierung dabei nicht von Schuss zu Schuss geändert werden kann. Da sich die sonstigen Gegebenheiten wie Temperatur, Schotterbetthöhe oder die Körnung jedoch auch in der Regel nicht schlagartig ändern, stellt dies ggf. dennoch eine praktikable Lösung dar.

Bei dem Dosieraggregat für den Aktivator handelt es sich in der Regel um eine geeignete Dosierpumpe. Denkbar sind aber auch andere Arten der Dosierung. Zum Beispiel könnte der Aktivator auch mittels Vordruck und einem flexibel ansteuerbarem, schnell schaltendem Ventil in eine der Reaktionskomponenten dosiert werden.

Um die Vorrichtung zu jeder Jahreszeit benutzen zu können, ist es erforderlich, dass auf dem Schienenfahrzeug auch Aggregate zum Temperieren des Schotterbetts angeordnet sind. Um nämlich für den Schäumprozess die optimalen Temperaturen von ca. 15 °C bis 35 °C zu haben, ist es notwendig in der kalten Jahreszeit das Schotterbett dementsprechend zu erwärmen und an heißen Sommertagen zu kühlen.

Genauso wichtig für den Schäumprozess ist es auch, das Schotterbett zu trocknen, denn Wasser reagiert mit Isocyanat, so dass bei einem feuchten Schotterbett der Schäumprozess völlig unkontrolliert ablaufen würde.

In einer bevorzugten Ausführungsform des Verfahrens wird deshalb zunächst das Schotterbett aus gewaschenem, getrocknetem und verdichtetem Schotter erzeugt. Entweder wird das trockene Schotterbett dann unmittelbar im Anschluss entsprechend den erfindungsgemäßen Kennzeichen aus Anspruch 1 direkt ausgeschäumt oder es wird zwischenzeitlich zum Schutz vor Niederschlagswasser in geeigneter Weise abgedeckt, um es bis zum Zeitpunkt des Ausschäumens trocken zu halten. Zu diesem Zweck ist es z.B. möglich, eine Plane über das trockene Schotterbett zu legen. Aber auch der Einsatz einfacher, mobiler Waggons, die im einfachsten Fall nur aus einem Gerüst mit Abdeckung sowie Rädern bestehen, ist denkbar. Der Vorteil dieser Variante besteht darin, dass der Schotter natürlich wesentlich leichter getrocknet werden kann, wenn er noch nicht im Gleisbett liegt. Ansonsten ist es nur mit sehr großem energetischen Aufwand möglich, den Schotter bis zum Planum zu trocknen. Ideal wäre es, wenn die Schäummaschine direkt hinter der Maschine angeordnet ist, welche das Schotterbett erzeugt, so dass das trockene Schotterbett stets direkt ausgeschäumt wird.

Vorteilhaft ist es auch, wenn auf dem Schienenfahrzeug Handhabungsgeräte zum Führen des mindestens einen Mischkopfs zur Verfügung stehen, da selbstreinigende Mischköpfe relativ schwer sein können. So kann das Gewicht eines solchen Mischkopfs 10 kg, aber durchaus auch 50 kg betragen.

In der weiteren Ausgestaltung dieser Vorrichtung ist den Handhabungsgeräten auch eine Sensorik zugeordnet, um den Mischkopf zu positionieren. Auf diese Weise ist es möglich, den Ausschäumprozess völlig automatisch ablaufen zu lassen.

Bevorzugt ist der Auslauf aus dem Hochdruckmischkopf im Wesentlichen in vertikaler Richtung ausgerichtet (d.h. mit einem maximalen Neigungswinkel gegen die Vertikale von 10°), so dass das Reaktivgemisch möglichst laminar (d.h. unter Vermeidung von Spritzen) frei fließend in vertikaler Richtung ausgetragen werden kann. Anders ausgedrückt ist der Auslauf aus dem Hochdruckmischkopf im Wesentlichen senkrecht zur Fahrtrichtung des Schienenfahrzeugs (d.h. mit einem maximalen Neigungswinkel gegen die Senkrechte zur Fahrtrichtung von 10°), ausgerichtet.

In einer weiteren Ausgestaltung der Vorrichtung weist das Schienenfahrzeug Räder auf, wobei der Auslauf aus dem Hochdruckmischkopf in Austragsrichtung aus dem Hochdruckmischkopf maximal 30 cm vor der in Austragsrichtung hintersten Ausdehnung der Räder liegt und besonders bevorzugt die in Austragsrichtung hinterste Ausdehnung der Räder sogar überragt. Ganz besonders bevorzugt überragt der Auslauf aus dem Hochdruckmischkopf die in Austragsrichtung hinterste Ausdehnung der Räder um bis 15 cm, insbesondere bevorzugt um bis zu 10 cm. Dadurch wird erreicht, dass der bevorzugt laminare Gemischaustrag aus dem Hochdruckmischkopf zielgenau auf dem Schottergerüst auftrifft, um so ein im Wesentlichen in vertikaler Richtung ausgerichtetes, ungestörtes Durchfließen des Reaktivgemischs durch das Schotterbett zu gewährleisten. Denn bei einem turbulenten, spritzenden Gemischaustrag würde das Reaktivgemisch weit über die Oberfläche des Schottergerüstes verteilen und sich das Reaktivgemisch im Schottergerüst geradezu "verlaufen".

Die Erfindung wird anhand der folgenden Schemata näher erläutert.

Es zeigen:
- Figur 1 und Figur 2: schematisch den prinzipiellen Ablauf des erfindungsgemäßen Verfahrens,
- Figur 3 und Figur 4: schematisch das Unterschäumen einer Schwelle mit einem Hochdruckmischkopf mit nachgeschaltetem Geweih,
- Figur 5 und Figur 6: schematisch das Unterschäumen einer Schwelle mit einem Tandem-Mischkopfsystem,
- Figur 7: schematisch einen Gleisabschnitt mit mehreren unterschäumten Schwellen im Schnitt A ÷ A (korrespondierend mit Figur 8),
- Figur 8: schematisch ein Schotterbett im Schnitt B ÷ B (korrespondierend zu Figur 7), und
- Figur 9: schematisch eine erfindungsgemäße Vorrichtung zum partiellen Ausschäumen der Hohlräume im Schottergerüst eines Schotterbetts mit Reaktivkunststoff, z.B. mit Polyurethan.

In Figur 1 werden Polyurethan-Reaktivkomponenten von Vorratsbehältern über Dosieraggregate (im Schema nicht dargestellt) mittels Verbindungsleitungen 2, 3 zu einem selbstreinigenden Hochdruckmischkopf 1 gefördert und dort vermischt. Anschließend wird das flüssige Reaktivgemisch 4 oberhalb des Schotterbetts 5 auf das Schottergerüst 6 (d.h. den Schotteranteil des Schotterbettes) aufgetragen und durch das Schottergerüst hindurch bis zum Planum 7 fließen gelassen.

Der Gemischaustrag ist bei einer Gemischviskosität von ca. 600 mPa sec und einer Austragsgeschwindigkeit von ca. 3 m/s bei einer Distanz d von ca. 50 mm zwischen Schottergerüst und Mischkopfauslauf völlig laminar und spritzfrei.

Das Schotterbett hat in dem in Figur 2 gezeigten Beispiel eine Höhe *H* von ca. 30 cm. Die Dosierzeit beträgt ca. 2 sec. Nach ca. 4 Sekunden hat das flüssige Reaktivgemisch das Planum erreicht und sich auf dem Planum 7 über eine Fläche F von ca. 350 cm² verteilt. Nach weiteren ca. 2 sec beginnt die chemische Reaktion des Polyurethan-Reaktivgemischs (siehe auch Figur 4). Das heißt, die Startzeit für das Polyurethan-Reaktivgemisch beträgt ebenfalls ca. 6 sec. Durch die chemische Reaktion entsteht Treibgas, durch welches das Reaktivgemisch aufschäumt und durch das Schottergerüst 6 im Schotterbett 5 aufsteigt.

Die Steighöhe Z_{S} des aufgeschäumten Reaktivkunststoffs beträgt ca. 25 cm. Ca. 30 sec nach Reaktionsbeginn ist der Schäumprozess beendet und der Reaktivkunststoff härtet aus, wodurch sich im Schottergerüst des Schotterbetts ein Schlot 9 aus Reaktivkunststoff bildet in dessen Bereich die Schottersteine 8 in ihrer Lage fixiert sind und sich so weder verdrehen noch verschieben können.

Figur 3 zeigt schematisch eine spezielle Anwendung des erfindungsgemäßen Verfahrens, nämlich das Unterschäumen einer Schwelle. Dabei werden Polyurethan-Reaktivkomponenten von Vorratsbehältern über ein Dosieraggregat (im Schema nicht dargestellt) mittels Verbindungsleitungen 2, 3 zu einem selbstreinigenden Hochdruckmischkopf 1 gefördert und dort vermischt. Dem Hochdruckmischkopf 1 ist ein so genanntes Geweih 10 nachgeordnet, mit dessen Hilfe das flüssige Reaktivgemisch 4 symmetrisch zur vertikalen Querachse 11 der im oberen Bereich des Schotterbetts 5 angeordneten Schwelle 12 auf das Schottergerüst 6 aufgetragen wird. Der Gemischeintrag erfolgt beidseitig unmittelbar neben der Schwelle 12, und zwar in diesem Fall zeitgleich. Der seitliche Abstand zwischen der Schwelle und der Gemischeinströmung in das Schottergerüst beträgt in diesem Beispiel auf jeder Seite der Schwelle ca. 20 mm.

Das flüssige Reaktivgemisch 4 wird auch bei dieser Anwendung oberhalb des Schotterbetts 5 auf das Schottergerüst 6 aufgetragen und durch das Schottergerüst hindurch bis zum Planum 7 fließen gelassen.

Der Gemischeintrag ist bei einer Gemischviskosität von ca. 600 mPas und einer Austragsgeschwindigkeit von ca. 3 m/s, bei einer Distanz *d* von ca. 50 mm zwischen Schottergerüst 6 und dem Gemischauslauf aus dem Geweih 10 völlig laminar und spritzfrei.

Das Schotterbett hat auch in diesem Beispiel eine Höhe *H* von ca. 30 cm.

Die Dosierzeit beträgt ca. 2 sec. Nach ca. 4 Sekunden hat das flüssige Reaktivgemisch 4 das Planum 7 erreicht und sich auf dem Planum über die in Figur 4 gezeigte Fläche F von ca. 350 cm² verteilt. Nach weiteren ca. 2 sec beginnt die chemische Reaktion des Polyurethan-Reaktivgemischs (siehe auch Figur 4). Das heißt, die Startzeit für das Polyurethan-Reaktivgemisch beträgt ebenfalls ca. 6 sec.

Durch die chemische Reaktion entsteht Treibgas, durch welches das Reaktivgemisch aufschäumt und durch das Schottergerüst 6 im Schotterbett 5 aufsteigt. Die Steighöhe Z_{S} des aufgeschäumten Reaktivkunststoffs beträgt ca. 25 cm.

Nach insgesamt ca. 30 sec nach Reaktionsbeginn ist der Schäumprozess beendet und der Reaktivkunststoff härtet aus, wodurch im Schottergerüst des Schotterbetts ein Schlot 9 aus Reaktivkunststoff (siehe auch Figur 4) entsteht, der bis in den unteren Bereich der Schwelle 12 reicht und die Schottersteine 8 in dem so genannten Lastabtragungskegel unterhalb der Schwelle 12 in ihrer Lage fixiert und sie so gegen Verdrehen und Verschieben sichert.

Auf diese Weise werden die Kantenpressungen zwischen den Schottersteinen, in Folge der durch den Fahrbetrieb in das Schotterbett eingeleiteten Kräfte, reduziert und dadurch wiederum ein Zermahlen der Schottersteine verhindert, so dass die Lebensdauer von Schotterbetten wesentlich erhöht wird.

Die Figuren 5 und 6 zeigen eine Variante des Unterschäumens von im oberen Bereich von Schotterbetten 5 angeordneten Schwellen 12. Hierbei werden ebenfalls Polyurethan-Reaktivkomponenten von Vorratsbehältern, jedoch in diesem Fall über zwei Dosieraggregate (im Schema nicht dargestellt), zu zwei Hochdruckmischköpfen 1a, 1b gefördert und dort vermischt.

Der Gemischaustrag aus den beiden Hochdruckmischköpfen 1a, 1b erfolgt wiederum symmetrisch zur vertikalen Querachse 11 der Schwelle 12 und zwar bevorzugt zeitgleich. Der seitliche Abstand zwischen der Schwelle und der jeweiligen Gemischeinströmung ins Schottergerüst beträgt ca. 20 mm. Größere seitliche Abstände bis ca. 50 mm ermöglichen eine wesentlich größere Toleranz für das Mischkopfführungssystem (siehe auch Figur 9) und sind durchaus zulässig. Der Verfahrensablauf ist der gleiche wie bereits in den Figuren 1 und 2 sowie 3 und 4 beschrieben. Auch die Schotterbetthöhe H beträgt wiederum 30 cm.

Die Dosierzeit jedoch ist in diesem Beispiel etwas länger. Sie beträgt ca. 2,5 sec. Dadurch ändert sich die Durchlaufzeit für das flüssige Reaktivgemisch durch das Schottergerüst auf ca. 5 sec, liegt aber immer noch innerhalb der Startzeit von 6 sec. Die mit flüssigem Reaktivkunststoff benetzte Fläche *F* auf dem Planum wird dementsprechend ebenfalls größer, wie in Figur 6 dargestellt ist. Sie beträgt nun ca. 440 cm². Auch die Steighöhe *Z_{S}* wird größer. Sie entspricht nun in etwa der Schotterbetthöhe von 30 cm.

Figur 7 zeigt schematisch einen Gleisabschnitt mit mehreren unterschäumten Schwellen 12a, 12b. Hierbei wird besonders deutlich, wie die Schottersteine innerhalb der Lastabtragungsbereiche unterhalb der Schwellen 12a, 12b durch den Polyurethankunststoff in ihrer Lage fixiert sind. Diese Figur 7 zeigt aber auch, dass sich zwischen den einzelnen Kunststoffschloten 9a, 9b unterhalb der Schwellen Rinnen 13a, 13b bilden.

In Figur 8, die mit Figur 7 korrespondiert, wird ist eine Lösung dargestellt, bei der der Wasserabfluss über die Rinnen 13a, 13b begünstigt wird.

(Figur 7 ist der Schnitt A ÷ A in Figur 8 und Figur 8 ist der Schnitt B ÷ B in Figur 7)

Die Rinne 13b zwischen den Kunststoffschloten 9a, 9b unterhalb der Schwellen 12a, 12b sind in diesem Beispiel quer zum Schotterbett 5 geneigt. Auf diese Weise kann sich in den freien Schotterbereichen oberhalb der Kunststoffschlote 9a, 9b kein ggf. schädliches Stauwasser bilden.

Der Neigungswinkel beträgt in dem dargestellten Beispiel ca. 5°. Der maximal mögliche Neigungswinkel wird bei diesem Beispiel im wesentlichen bestimmt durch die Schwellenlänge und die Schwellendicke, denn die maximal mögliche Steighöhendifferenz *(Z_{Smax} - Z_{Smin})* entspricht dann in etwa der Schwellendicke. *Z_{Smin}* muss nämlich auf jeden Fall noch so hoch sein, dass sich an dieser Stelle noch ein einwandfrei ausgeschäumter Lastabtragungskegel unter der Schwelle befindet und *Z_{Smax}* wiederum sollte die Schotterbetthöhe nicht wesentlich überschreiten.

Da *(Z_{Smax} - Z_{Smin})* in etwa proportional zu (*Z_{Rmax}* - *Z_{Rmin})* ist, ergibt sich auch für die Entwässerungsrinnen ein entsprechender Neigungswinkel.

Figur 9 zeigt schematisch eine erfindungsgemäße Vorrichtung 20 zum partiellen Ausschäumen der Hohlräume im Schottergerüst 6 eines Schotterbetts 5 mit Reaktivkunststoff, z.B. mit Polyurethan.

Auf einem Schienenfahrzeug 21 mit Antrieb 22 sind Behälter 23 und ein Doppeldosieraggregat 24 für die Reaktivkomponenten angeordnet. Des Weiteren befindet sich ein Dreikoordinaten-Mischkopfführungssystem 25 für ein Tandemmischkopfsystem mit zwei Mischköpfen 26 auf dem Schienenfahrzeug 21. Die Verbindungsleitungen zwischen Behältern, Doppeldosieraggregat und den Mischköpfen sind in diesem Schema nicht dargestellt.

Die Y-Koordinatenführung ist notwendig, um die Mischköpfe 26 an den Schwellen 27 entlang zu führen.

Die Z-Koordinatenführung ist erforderlich, um die Mischköpfe 26 einerseits über die Schienen 28 zu heben, vor allem aber, um sie in die erforderliche Distanz zum Schottergerüst 6 zu positionieren.

Da der Schienenstrang nicht nur gerade verläuft, sondern auch Kurven beinhaltet, ist auch eine X-Koordinatenführung notwendig.

Um einen automatischen Betrieb zu ermöglichen, ist dem Mischkopfführungssystem auch eine Sensorik 29 zugeordnet, welche einem übergeordneten Regelgerät 30 die Schwellen- und Schienenpositionen übermittelt und die X-, Y-, Z-Bewegungen des Mischkopfführungssystems 25 regelt.

Um das zu bewirken, führen Impulsleitungen (dargestellt durch unterbrochene Linien) von der Sensorik 29 zum Regelgerät 30 und von diesem zum Mischkopfführungssystem 25.

Wenn ein Schwellenbereich fertig ausgeschäumt ist, gibt das Regelgerät 30 einen Impuls zum Antrieb 22 für das Schienenfahrzeug 21, so dass die nächste Schwellenposition angefahren wird.

Auf dem Schienenfahrzeug 21 ist auch ein Temperiergerät 31 angeordnet. Über einen - im Schema nicht dargestellten - Temperatursensor wird die Temperatur der Schottersteine dem Regelgerät 30 übermittelt, welches wiederum bei Bedarf das Temperiergerät 31 zuschaltet. Die optimale Temperatur für den Schäumprozess liegt bei ca. 30 °C. Das heißt, im Winter müssen die Schottersteine erwärmt und bei großer Sommerhitze gekühlt werden.

Auch die Konditionen (Druck, Temperatur, Füllstand) für die Behälter 23 und für das Doppeldosieraggregat 25 werden mittels im Schema nicht dargestellter Indikatoren überwacht und dem Regelgerät 30 übermittelt, welches bei einer Toleranzüberschreitung entweder ein Signal abgibt oder eine entsprechende Maßnahme einleitet (im Schema allerdings nicht dargestellt).

Figur 9 zeigt ebenfalls die bevorzugte Ausführungsform, bei der der Auslauf aus dem Hochdruckmischkopf 26 in Austragsrichtung aus dem Hochdruckmischkopf (d.h. im Wesentlichen in vertikaler Richtung) die in Austragsrichtung hinterste Ausdehnung der Räder (d.h. den Berührungspunkt von Rädern und Schiene 28) überragt. Dadurch wird erreicht, dass der bevorzugt laminare Gemischaustrag aus dem Hochdruckmischkopf zielgenau auf dem Schottergerüst auftrifft, um so ein im Wesentlichen in vertikaler Richtung ausgerichtetes, ungestörtes Durchfließen des Reaktivgemischs durch das Schotterbett zu gewährleisten.

## Patentansprüche

1. Verfahren zum partiellen oder vollständigen Ausschäumen der Hohlräume in dem Schottergerüst eines Schotterbetts, unter dem ein Planum (7) angeordnet ist, mit einem Reaktivkunststoff, bei dem
a) die Reaktivkomponenten zu mindestens einem Hochdruckmischkopf (1, 26) dosierend gefördert und dort vermischt werden und
b) das aus dem Hochdruckmischkopf ausgetragene flüssige Reaktivgemisch (4) frei fließend auf die Oberfläche des Schottergerüstes (6) aufgetragen wird,
**dadurch gekennzeichnet, dass**
c) das flüssige Reaktivgemisch durch das Schotterbett (5) hindurch bis zum Planum (7) durchfließen gelassen wird, und
d) anschließend das Reaktivgemisch aufschäumen und dadurch aufsteigen gelassen wird, indem
e) die Startzeit für das Reaktivgemisch (4) so eingestellt wird, dass der Schäumprozess im wesentlichen erst dann beginnt, wenn das Reaktivgemisch das Planum (7) erreicht hat.

2. Verfahren nach Anspruch 1, **dadurch gekennzeichnet, dass** die Startzeit für das Reaktivgemisch 3 bis 30 sec beträgt.

3. Verfahren nach Anspruch 1 oder 2, **dadurch gekennzeichnet, dass** die Startzeit durch einen Katalysator oder Aktivator bestimmt wird, der separat in den Hochdruckmischkopf eindosiert und eingemischt wird.

4. Verfahren nach Anspruch 1 oder 2, **dadurch gekennzeichnet, dass** die Startzeit durch einen Katalysator oder Aktivator bestimmt wird, der separat in den Dosierstrom einer der Hauptkomponenten eingeimpft wird.

5. Verfahren nach Anspruch 1 oder 2, **dadurch gekennzeichnet, dass** die Startzeit durch einen Katalysator oder Aktivator bestimmt wird, der separat in den Nachfüllmengenstrom einer der Reaktivkomponenten dosiert und eingemischt wird, wobei diese Reaktivmischung dann einem Arbeitsbehälter zugeführt wird.

6. Verfahren nach einem der Ansprüche 1 bis 5, **dadurch gekennzeichnet, dass** das Reaktivgemisch mit einer Geschwindigkeit von 0,5 bis 10 m/s, bevorzugt von 1 bis 8 m/s, besonders bevorzugt mit 2 bis 5 m/s aus dem mindestens einen Hochdruckmischkopf austritt.

7. Verfahren nach einem der Ansprüche 1 bis 6, **dadurch gekennzeichnet, dass** die Distanz *d* zwischen dem mindestens einen Hochdruckmischkopf und dem Schottergerüst maximal 50 cm, bevorzugt maximal 30 cm, besonders bevorzugt maximal 10 cm beträgt.

8. Verfahren nach einem der Ansprüche 1 bis 7, **dadurch gekennzeichnet, dass** die Schottersteine im Schotterbett temperiert werden.

9. Vorrichtung (20) zum Ausschäumen der Hohlräume in dem Schottergerüst (6) eines Schotterbetts (5), unter dem ein Planum (7) angeordnet ist, mit einem Reaktivkunststoff, umfassend
a) ein Schienenfahrzeug (21), und
b) mindestens ein auf dem Schienenfahrzeug angeordnetes Dosieraggregat (24) zur Dosierung einer polyolhaltigen Reaktivkomponente, das über Leitungen mit den zugehörigen Behältern (23) für die Polyolkomponente hydraulisch verbunden ist, und
c) mindestens ein auf dem Schienenfahrzeug angeordnetes Dosieraggregat zur Dosierung einer Isocyanatkomponente, das über Leitungen mit den zugehörigen Behältern für die Isocyanatkomponente verbunden ist, und
d) mindestens einen Hochdruckmischkopf (26), der über Leitungen mit den Dosieraggregaten für die polyolhaltige Reaktivkomponente und für die Isocyanatkomponente hydraulisch verbunden ist sowie
e) mindestens ein Dosieraggregat für einen Aktivator bzw. Katalysator, welches über Leitungen mit dem Dosieraggregat bzw. dem zugehörigen Behälter für eine der Reaktivkomponenten oder direkt mit dem Hochdruckmischkopf hydraulisch verbunden ist.

10. Vorrichtung nach Anspruch 9, **dadurch gekennzeichnet, dass** auf dem Schienenfahrzeug ein Arbeitsbehälter, enthaltend eine Mischung aus Polyol und dem Aktivator bzw. Katalysator vorhanden ist, und dass dieser Arbeitsbehälter über Leitungen mit einem weiteren Dosieraggregat für eine Polyolkomponente und mit Vorratsbehältern für die Polyolkomponente sowie mit dem Dosieraggergat und einem Vorratsbehälter für den Aktivator hydraulisch verbunden ist, wobei zwischen den Dosieraggregaten und dem Arbeitsbehälter eine Mischvorrichtung für das Einmischen des Aktivators bzw. Katalysators in den Polyolstrom vorhanden ist.

11. Vorrichtung nach Anspruch 10, **dadurch gekennzeichnet, dass** auf dem Schienenfahrzeug auch Aggregate (31) zum Temperieren des Schotterbetts angeordnet sind.

12. Vorrichtung nach einem der Ansprüche 9 bis 11, **dadurch gekennzeichnet, dass** auf dem Schienenfahrzeug auch Aggregate zum Trocknen des Schotterbetts angeordnet sind.

13. Vorrichtung nach einem der Ansprüche 9 bis 12, **dadurch gekennzeichnet, dass** auf dem Schienenfahrzeug auch Handhabungsgeräte (25) zum Führen des mindestens einen Hochdruckmischkopfs angeordnet sind.

14. Vorrichtung nach Anspruch 13, **dadurch gekennzeichnet, dass** den Handhabungsgeräten (25) auch eine Sensorik (29) zum Erfassen der Positionen von auf dem Schotterbett angeordneten Schwellen (27) oder Schienen (28) zugeordnet ist.

15. Vorrichtung nach Anspruch 9, **dadurch gekennzeichnet, dass** das Schienenfahrzeug Räder aufweist, wobei der Auslauf aus dem Hochdruckmischkopf in Austragsrichtung aus dem Hochdruckmischkopf maximal 30 cm vor der in Austragsrichtung hintersten Ausdehnung der Räder liegt und bevorzugt die in Austragsrichtung hinterste Ausdehnung der Rädern sogar überragt.

## Claims

1. Method for partially or completely foaming the cavities in the ballast structure of a ballast bed, under which a subgrade (7) is arranged, with a reactive plastic, in which method
a) the reactive components are conveyed in a metered manner to at least one high pressure mixing head (1, 26) where they are mixed, and
b) the liquid reactive mixture (4) output from the high pressure mixing head is supplied in a freely flowing manner to the surface of the ballast structure (6),
**characterized in that**
c) the liquid reactive mixture is allowed to flow through the ballast bed (5) as far as the subgrade (7), and
d) the reactive mixture is subsequently allowed to foam and, as a result, rise by
e) the starting time for the reactive mixture (4) being set in such a manner that the foaming process essentially begins only when the reactive mixture has reached the subgrade (7).

2. Method as claimed in claim 1, **characterized in that** the starting time for the reactive mixture is 3 to 30 sec.

3. Method as claimed in claim 1 or 2, **characterized in that** the starting time is determined by a catalyst or activator which is metered separately into the high pressure mixing head and mixed in.

4. Method as claimed in claim 1 or 2, **characterized in that** the starting time is determined by a catalyst or activator which is injected separately into the metering stream of one of the main components.

5. Method as claimed in claim 1 or 2, **characterized in that** the starting time is determined by a catalyst or activator which is metered separately into the top-up quantity stream of one of the reactive components and mixed in, said reactive mixture then being supplied to a working container.

6. Method as claimed in one of claims 1 to 5, **characterized in that** the reactive mixture exits from the at least one high pressure mixing head at a speed of 0.5 to 10 m/s, preferably of 1 to 8 m/s, and particularly preferably at 2 to 5 m/s.

7. Method as claimed in one of claims 1 to 6, **characterized in that** the distance *d* between the at least one high pressure mixing head and the ballast structure is at maximum 50 cm, preferably at maximum 30 cm, and particularly preferably at maximum 10 cm.

8. Method as claimed in one of claims 1 to 7, **characterized in that** the ballast stones in the ballast bed are temperature controlled.

9. Device (20) for foaming the cavities in the ballast structure (6) of a ballast bed (5), under which a subgrade (7) is arranged, with a reactive plastic, the device comprising
a) a rail vehicle (21), and
b) at least one metering unit (24) which is arranged on the rail vehicle, intended for metering a polyol-containing reactive component and is connected hydraulically via lines to the associated containers (23) for the polyol component, and
c) at least one metering unit which is arranged on the rail vehicle, is intended for metering an isocyanate component and is connected via lines to the associated containers for the isocyanate component, and
d) at least one high pressure mixing head (26) which is connected hydraulically via lines to the metering units for the polyol-containing reactive component and for the isocyanate component, and
e) at least one metering unit for an activator or catalyst, which metering unit is connected hydraulically via lines to the metering unit or the associated container for one of the reactive components, or directly to the high pressure mixing head.

10. Device as claimed in claim 9, **characterized in that** a working container containing a mixture of polyol and the activator or catalyst is present on the rail vehicle, and **in that** said container is connected hydraulically via lines to a further metering unit for a polyol component and to storage containers for the polyol component, and to the metering unit and a storage container for the activator, wherein a mixing device for mixing the activator or catalyst into the polyol stream being present between the metering units and the working container.

11. Device as claimed in claim 10, **characterized in that** units (31) for controlling the temperature of the ballast bed are also arranged on the rail vehicle.

12. Device as claimed in one of claims 9 to 11, **characterized in that** units for drying the ballast bed are also arranged on the rail vehicle.

13. Device as claimed in one of claims 9 to 12, **characterized in that** handling appliances (25) for guiding the at least one high pressure mixing head are also arranged on the rail vehicle.

14. Device as claimed in claim 13, **characterized in that** the handling appliances (25) are also assigned a sensor arrangement (29) for detecting the positions of railroad ties (27) or rails (28) arranged on the ballast bed.

15. Device as claimed in claim 9, **characterized in that** the rail vehicle has wheels, the discharge from the high pressure mixing head being located in the output direction from the high pressure mixing head at a maximum of 30 cm upstream of the rearmost extent of the wheels in the output direction and preferably even projecting over the rearmost extent of the wheels in the output direction.

## Revendications

1. Procédé pour remplir partiellement ou complètement d'une mousse de matière synthétique réactive les cavités présentes dans le ballast d'un lit de ballast en dessous duquel une dalle (7) est disposée, et dans lequel :
a) les composants réactifs sont dosés, transportés à au moins une tête (1, 26) de mélange sous haute pression pour y être mélangés et
b) le mélange réactif liquide (4) extrait de la tête de mélange sous haute pression est appliqué en écoulement libre sur la surface du ballast (6), **caractérisé en ce que**
c) on laisse le mélange réactif liquide s'écouler à travers le lit (5) de ballast jusqu'à la dalle (7) et
d) ensuite, on laisse le mélange réactif mousser et donc remonter
e) en réglant le temps de retard du démarrage de la réaction du mélange réactif (4) de telle sorte que le processus de moussage ne commence essentiellement que lorsque le mélange de réactif a atteint la dalle (7).

2. Procédé selon la revendication 1, **caractérisé en ce que** le temps de retard du démarrage de la réaction du mélange réactif est de 3 à 30 sec.

3. Procédé selon les revendications 1 ou 2, **caractérisé en ce que** le temps de retard du démarrage de la réaction est défini par un catalyseur ou un activateur qui sont dosés et mélangés séparément dans la tête de mélange sous haute pression.

4. Procédé selon les revendications 1 ou 2, **caractérisé en ce que** le temps de retard du démarrage de la réaction est défini par un catalyseur ou activateur qui sont injectés séparément dans l'écoulement de dosage de l'un des composants principaux.

5. Procédé selon les revendications 1 ou 2, **caractérisé en ce que** le temps de retard du démarrage de la réaction est défini par un catalyseur ou activateur qui sont dosés et mélangés séparément dans l'écoulement d'apport de l'un des composants réactifs, ce mélange réactif étant alors apporté dans un récipient de travail.

6. Procédé selon l'une des revendications 1 à 5, **caractérisé en ce que** le mélange réactif sort de la ou des têtes de mélange sous haute pression à une vitesse de 0,5 à 10 m/s, de préférence de 1 à 8 m/s et de façon particulièrement préférable de 2 à 5 m/s.

7. Procédé selon l'une des revendications 1 à 6, **caractérisé en ce que** la distance d entre la ou les têtes de mélange sous haute pression et le ballast est d'au plus 50 cm, de préférence d'au plus 30 cm et de façon particulièrement préférable d'au plus 10 cm.

8. Procédé selon l'une des revendications 1 à 7, **caractérisé en ce que** les blocs de ballast présents dans le lit de ballast sont maintenus à une température définie.

9. Ensemble (20) servant à faire mousser une matière synthétique réactive dans les cavités présentes dans le ballast (6) d'un lit (5) de ballast en dessous duquel est disposée une dalle (7), l'ensemble comprenant :
a) un véhicule ferroviaire (21), et
b) au moins un ensemble de dosage (24) disposé sur le véhicule ferroviaire et qui dose un composant réactif contenant un polyol et raccordé hydrauliquement par des conduits aux récipients (23) associés au composant polyol, et
c) au moins un ensemble de dosage disposé sur le véhicule ferroviaire et dosant un composant isocyanate, raccordé par des conduits aux récipients associés au composant isocyanate, et
d) au moins une tête (26) de mélange sous haute pression raccordée hydrauliquement par des conduits aux ensembles de dosage du composant réactif contenant un polyol et du composant isocyanate, et
e) au moins un ensemble de dosage pour un activateur ou un catalyseur, raccordé hydrauliquement par des conduits à l'ensemble de dosage ou aux récipients associés à l'un des composants réactifs ou raccordé hydrauliquement et directement à la tête de mélange sous haute pression.

10. Ensemble selon la revendication 9, **caractérisé en ce qu'**un récipient de travail contenant un mélange de polyol et de l'activateur ou du catalyseur est prévu sur le véhicule ferroviaire et **en ce que** ce récipient de travail est raccordé hydrauliquement par des conduits à un autre ensemble de dosage d'un composant polyol et à des récipients de réserve de composant polyol ainsi qu'à l'ensemble de dosage et aux récipients de réserve prévus pour l'activateur, un dispositif de mélange permettant le mélange de l'activateur ou du catalyseur dans l'écoulement de polyol étant prévu entre les ensembles de dosage et le récipient de travail.

11. Ensemble selon la revendication 10, **caractérisé en ce que** des ensembles (31) de contrôle de la température du lit de ballast sont également disposés sur le véhicule ferroviaire.

12. Ensemble selon l'une des revendications 9 à 11, **caractérisé en ce que** des ensembles de séchage du lit de ballast sont également disposés sur le véhicule ferroviaire.

13. Ensemble selon l'une des revendications 9 à 12, **caractérisé en ce que** des appareils de manutention (25) qui amènent la ou les têtes de mélange sous haute pression sont également disposés sur le véhicule ferroviaire.

14. Ensemble selon la revendication 13, **caractérisé en ce qu'**un ensemble (29) de capteurs qui détecte la position des traverses (27) ou des rails (28) disposés sur le lit de ballast est également associé aux appareils de manutention (25).

15. Ensemble selon la revendication 9, **caractérisé en ce que** le véhicule ferroviaire présente des roues, la distance de sortie hors de la tête de mélange sous haute pression dans la direction d'extraction hors de la tête de mélange sous haute pression étant située au plus 30 cm avant l'extension des roues située la plus en arrière dans la direction d'extraction et de préférence déborde même de l'extension arrière des roues dans la direction d'extraction.
